# EUROPÄISCHE PATENTSCHRIFT

(11) **EP 1 658 656 B1**
(45) Veröffentlichungstag und Bekanntmachung des Hinweises auf die Patenterteilung: **20.06.2007**
(21) Anmeldenummer: 04736495.5
(22) Anmeldetag: 10.06.2004
(51) Int. Cl.: H01R 4/50

(54) **KABELANSCHLUSSSYSTEM**
CABLE CONNECTING SYSTEM
SYSTEME DE CONNEXION DE CABLE

(30) Priorität: 26.08.2003 DE 10339261
(43) Veröffentlichungstag der Anmeldung: 24.05.2006
(73) Patentinhaber: Multi-Holding AG, 4123 Allschwil (CH)
(72) Erfinder: FANKHAUSER, Jean, F-68480 Kiffis (FR); LINDER, Andreas, CH-4222 Zwingen (CH)
(74) Vertreter: Ottow, Jens M.
(86) Internationale Anmeldenummer: PCT/CH2004/000355
(87) Internationale Veröffentlichungsnummer: WO 2005/020375

(56) Entgegenhaltungen:
- FR-A- 846 809
- GB-A- 953 945
- US-A- 1 039 542
- US-A- 2 777 117
- US-A- 5 228 875

## Beschreibung

### TECHNISCHES GEBIET

Die vorliegende Erfindung bezieht sich auf das Gebiet der Technik von Kabelanschlüssen. Sie betrifft ein Kabelanschlusssystem gemäss dem Oberbegriff des Anspruchs 1.

Ein solches Kabelanschlusssystem ist z.B. aus der Druckschrift US-A-2,777,117 bekannt.

### STAND DER TECHNIK

Um Kabel mit einem Leiterquerschnitt von einigen mm² bis einigen 100 mm², die aus einer mit einer Isolierung umgebenen Litze bestehen, anschlussfertig zu konfektionieren, werden üblicherweise Kontaktelemente in Form von Kabelschuhen, Steckern, Buchsen oder dgl. mit den Kabelenden dadurch verbunden, dass die freigelegte Litze in eine am Kontaktelement angebrachte Presshülse eingeschoben und durch Zusammenpressen der Hülse mechanisch und elektrisch mit dem Kontaktelement verbunden werden. Damit durch das Verpressen eine dauerhafte und elektrisch einwandfreie Verbindung zwischen Presshülse und Litze entsteht, muss die Presshülse im Bezug auf den Litzenquerschnitt im Innen- und Aussendurchmesser richtig dimensioniert sein. Da die Presshülse wegen ihrer Funktion häufig aus einem anderen Material besteht als das Kontaktelement, ist sie durch eine stoffschlüssige Verbindungstechnik, meist Löten, mit dem Kontaktelement verbunden. Darüber hinaus muss die Presshülse richtig geglüht sein, um die für den Pressvorgang notwendigen Materialeigenschaften aufzuweisen. Weiterhin wird für das Verpressen der Presshülse mit der Litze ein spezielles Pressgesenk (Crimpzange, Crimpeinsatz etc.) benötigt, dass die richtige Geometrie aufweist und richtig dimensioniert ist.

Da die Kabelkonfektionierung mittels Presshülsen wegen der oben beschriebenen Umstände kompliziert und aufwändig ist und den Einsatz von Spezialwerkzeugen erfordert, die bei einer Konfektionierung vor Ort bereitgehalten werden müssen, besteht seit längerem der Wunsch, die Konfektionierung zu vereinfachen und ohne spezielle Werkzeuge zu ermöglichen. In der Vergangenheit sind darum bereits verschiedene Vorschläge gemacht worden, zur Konfektionierung von Kabeln axiale Klemmverschraubungen einzusetzen, die mit normalen Gabelschlüsseln betätigt werden können.

Aus der US-A-3,560,909 ist ein Endverbinder für ein Kabel bekannt, bei dem am hinteren Ende eines Kontaktstiftes ein Gewindeabschnitt angeordnet ist, der in eine kegelförmige Spitze übergeht. Über das Ende des Kontaktstiftes kann eine Hülse mit einem entsprechenden Innengewinde so weit geschraubt werden, bis die Kegelspitze gegen den inneren Rand einer kreisrunden Öffnung im Boden der Hülse stösst. Bei der Konfektionierung wird die freigelegte Litze des Kabels ein Stück weit durch die Öffnung in die Hülse geschoben. Beim Aufschrauben der Hülse auf das Ende des Kontaktstiftes werden die Einzeldrähte der Litze von der Kegelspitze nach aussen abgedrängt und zwischen der Kegelspitze und dem inneren Rand der Hülsenöffnung beklemmt (Fig. 5). Nachteilig ist bei dieser Art der Klemmung, dass sich der kantenartige Rand der Hülsenöffnung beim Anziehen der Verschraubung in die Einzeldrähte der Litze kerbend eindrückt und so die mechanische Festigkeit der Einzeldrähte verringert.

In der US-A-5,487,679 ist ein ähnlicher elektrischer Verbinder beschrieben, bei dem anstelle einer Kegelspitze eine Spitze mit einer gerundeten ersten Kontur eingesetzt wird, die gegen die Innenwand der Hülse mit einer zweiten gerundeten Kontur drückt. Die Konturen sind so ausgebildet, dass der mittlere Öffnungswinkel der Spitze grösser ist, als der Öffnungswinkel der Hülse. Hierdurch ergibt sich ein sich verengender Klemmbereich für die Litze des anzuschliessenden Kabels. Die Spitze ist aus einem verformbaren Metall, so dass sich die Einzeldrähte der Litze beim Anziehen der Verbindung in die Spitze eindrücken. Diese Lösung hat den Nachteil, dass durch die abweichenden Konturen von Spitze und Hülse nur ein vergleichsweise kurzer Bereich zur Verfügung steht, in welchem der eigentliche Klemmkontakt stattfindet, und der mit dem Bereich der Eindrücke in der Spitze übereinstimmt. Nachteilig ist auch die plastische Verformung der Spitze durch die sich eindrückenden Einzeldrähte: Die plastische Verformung führt zum Abbau von Klemmkräften, so dass die Klemmverbindung leicht ihre Wirksamkeit verlieren kann. Darüber hinaus lässt sich wegen der bleibenden Verformungen der Spitze der Verbinder nur einmal oder höchstens wenige Male einsetzen.

In der DE-U1-201 19 531 ist ein elektrisches Kontaktteil mit axialer Klemmverschraubung offenbart, bei dem entweder (Fig. 1) eine Kontaktspitze mit einer zu der US-A-5,487,679 Kontur - ähnlich wie in der US-A-3,560,909 - gegen die Innenkante einer Hülsenöffnung gepresst wird und damit die Einzeldrähte der Kabellitze einkerbt, oder (Fig. 2) eine kegelförmige Spitze durch eine Hülsenöffnung mit gerundeter Randkontur mit Spiel hindurchbewegt werden kann. In der letztgenannten Ausführungsform werden die Einzeldrähte der Litze zwischen der Spitze und dem Rand der Hülsenöffnung reibend gequetscht, was wiederum zu einer mechanischen Schwächung der Einzeldrähte führt.

Schliesslich sind aus der EP-B1-0 875 961 (Fig. 1) sogenannte Axialschraubklemmen bekannt, bei denen ein in ein hohlzylindrisches Gehäuse einschraubbares Klemmelement mit einer kegelförmigen Spitze gegen eine im Inneren des Gehäuses angeordnete Klemmkontur geschraubt werden kann. Da hier das Klemmelement als separates Teil ohne stoffschlüssige Verbindung zur Kontaktseite ausgebildet ist, ergibt sich eine vor allem bei hohen Strömen ungünstige Stromverteilung. Darüber hinaus ist die von innen zu bedienende Verschraubung kompliziert in der Handhabung und verhindert beispielsweise ein einfaches Nachziehen der Klemmverschraubung.

### DARSTELLUNG DER ERFINDUNG

Es ist daher Aufgabe der Erfindung, ein Kabelanschlusssystem zu schaffen, welches die Nachteile bekannter Systeme vermeidet und sich insbesondere durch einen dauerhaften guten elektrischen Kontakt und eine hohe mechanische Festigkeit der Verbindung sowie durch eine einfache Handhabung ohne Spezialwerkzeuge auszeichnet.

Die Aufgabe wird durch die Gesamtheit der Merkmale des Anspruchs 1 gelöst. Der Kern der Erfindung besteht darin, dass das Klemmelement als Klemmkegel ausgebildet ist, dass die Klemmkontur einen Abschnitt umfasst, in welchem die Begrenzungsfläche näherungsweise parallel zur Kegelfläche des Klemmkegels verläuft, und dass die lichte Weite der Klemmhülse im Bereich der Klemmkontur kleiner ist als der maximale Aussendurchmesser des Klemmkegels. Durch die besondere Ausbildung der Klemmzone wird eine schonende grossflächige Klemmung der Litze bewirkt, die sich durch eine hohe mechanische Klemm- und Haltekraft auszeichnet, eine grosse elektrische Kontaktfläche zur Stromübertragung bereitstellt und Kerbwirkungen auf die Litze und die damit einhergehenden Beschädigungen sicher vermeidet. Die Begrenzungsfläche der Klemmkontur im ersten Abschnitt kann dabei wahlweise parallel zur Kegelfläche des Klemmkegels verlaufen oder, wenn mechanische fein- und feinstdrähtige Leiter besonders schonend beklemmt werden sollen, eine leichte (konvexe) Rundung aufweisen, die im Mittel in etwa parallel zur Kegelfläche des Klemmkegels verläuft. In der Klemmhülse ist wenigstens ein Sichtloch vorgesehen, durch welches das Einschieben der Litze in die Klemmzone zwischen Klemmkegel und Klemmkontur optisch kontrollierbar ist. Auf diese Weise kann ohne besonderen Aufwand sichergestellt werden, dass die Litze des anzuschliessenden Kabels in ordnungsgemässer Weise in die Klemmzone eingebracht bzw. eingeführt wird und so eine stabile und funktionssichere Verschraubung ermöglicht wird. Besonders leicht wird die optische Kontrolle trotz unterschiedlicher Drehstellung der Klemmhülse, wenn in der Klemmhülse zwei gegenüberliegende Sichtlöcher vorgesehen sind.

Eine bevorzugte Ausgestaltung des erfindungsgemässen Kabelanschlusssystems zeichnet sich dadurch aus, dass auf der dem Kabel abgewandten Seite des Klemmkegels ein Gewindebereich zum Aufschrauben der Klemmhülse angeordnet ist, und dass zwischen dem Gewindebereich und dem Klemmkegel ein erster Einstich zur Aufnahme der Litze vorgesehen ist. Hierdurch wird auf einfache Weise vermieden, dass die Litze beim Montieren des Anschlusses in den Gewindebereich vordringt und dort die Verschraubung von Kontaktkörper und Klemmhülse behindert.

Damit die Klemmzone optimal auf das Einführen der Litze vorbereitet werden kann, ist es von Vorteil, wenn gemäss einer anderen Ausgestaltung der Erfindung auf der dem Kabel abgewandten Seite des Klemmkegels ein Markierungseinstich angeordnet ist, bis zu welchem die Klemmhülse auf den Kontaktkörper aufgeschraubt werden muss, bevor die Litze des Kabels in die Klemmzone zwischen Klemmkegel und Klemmkontur eingeschoben wird. Anstelle des Markierungsstiches können aber auch andere Markierungsmittel mit gleicher Wirkung vorgesehen werden.

Weitere Ausführungsformen ergeben sich aus den abhängigen Ansprüchen.

### KURZE ERLÄUTERUNG DER FIGUREN

Die Erfindung soll nachfolgend anhand von Ausführungsbeispielen im Zusammenhang mit der Zeichnung näher erläutert werden. Es zeigen
- Fig. 1: in einer teilweise längsgeschnittenen Darstellung ein für einen Leiterquerschnitt von 50-70 mm² ausgelegtes erstes Ausführungsbeispiel eines Kabelanschlusssystems nach der Erfindung, bei welchem die Kontaktseite als Buchse ausgebildet ist;
- Fig. 2: in einer perspektivischen Seitenansicht das Kabelanschlusssystem aus Fig. 1;
- Fig. 3: im Längsschnitt ein zu Fig. 1 vergleichbares Ausführungsbeispiel des erfindungsgemässen Kabelanschlusssystems während der Konfektionierung; die Klemmhülse ist bis zu einem Markierungseinstich aufgeschraubt, damit die Litze des anzuschliessenden Kabels auf optimale Weise in die Klemmverschraubung eingeschoben werden kann;
- Fig. 4: ein Ausführungsbeispiel der Erfindung für Leitungsquerschnitte von 25-35 mm², bei welchem die Kontaktseite als Stecker ausgebildet ist;
- Fig. 5: ein Ausführungsbeispiel der Erfindung für Leitungsquerschnitte von 25-35 mm², bei welchem die Kontaktseite als Buchse ausgebildet ist; und
- Fig. 6: ein zu Fig. 3 vergleichbares Ausführungsbeispiel, bei dem die Klemmkontur für mechanisch empfindliche fein- und feinstdrähtige Leiter einen dem Klemmkegel gegenüberliegenden, gerundeten Abschnitt aufweist.

### WEGE ZUR AUSFÜHRUNG DER ERFINDUNG

In Fig. 1 ist in einer teilweise längsgeschnittenen Darstellung ein für einen Leiterquerschnitt von 50-70 mm² ausgelegtes erstes Ausführungsbeispiel eines Kabelanschlusssystems nach der Erfindung, bei welchem die Kontaktseite als Buchse ausgebildet ist. Es sei jedoch an dieser Stelle ausdrücklich darauf hingewiesen, dass die erfindungsgemässe Lösung bis zu den grössten am Markt erhältlichen Leiterquerschnitten anwendbar ist. Fig. 2 zeigt eine perspektivische Seitenansicht. Das Kabelanschlusssystem der Fig. 1 bzw. 2 umfasst eine Buchse 10 mit einem sich entlang einer Achse 33 (Fig. 3) erstreckenden, im wesentlichen zylindrischen Buchsenkörper 11. Der Buchsenkörper 11 weist am linken Ende eine Bohrung zur Aufnahme eines (nicht gezeigten) Steckerstiftes auf, in der zur definierten Kontaktgabe eine ringförmige Kontaktlamelle 12 angeordnet ist. Am Ende der Bohrung zur Aufnahme des Steckerstiftes ist mittels einer eingeschraubten Lochmutter 14 ein Federbolzen 13 gehalten, der gegen den Druck einer Druckfeder 15 zurückgeschoben werden kann. Auf der Höhe der Lochmutter 14 ist auf dem Buchsenkörper 11 aussen zur Abdichtung der Steckverbindung ein O-Ring 16 angeordnet.

Am rechten Ende des Buchsenkörpers 11 schliesst sich ein mit einem Aussengewinde versehener Gewindebereich 18 an, der sich bis zu einem ersten Einstich 19 erstreckt. Hinter dem ersten Einstich 19 geht der Buchsenkörper 11 in einen Klemmkegel 21 über, der zum Ende hin spitz zuläuft. In der Mitte des Gewindebereiches 18 ist ein zweiter Einstich 27 vorgesehen, der als Markierungseinstich verwendet wird. Auf das mit dem Gewindebereich 18 und dem Klemmkegel 21 versehene Ende des Buchsenkörpers 11 ist eine Klemmhülse 23 aufschraubbar. Die Klemmhülse 23 hat am einen Ende ein zum Gewindebereich 18 passendes Innengewinde. Am anderen Ende ist auf der Innenseite eine Klemmkontur 20 angeformt. Die Klemmkontur 20 hat gemäss Fig. 3 einen ersten, sich kegelförmig verjüngenden Abschnitt 20a, an den sich ein zweiter Abschnitt 20b mit konstantem Innendurchmesser anschliesst. Der Öffnungswinkel des ersten Abschnitts 20a ist gleich dem Kegelwinkel des Klemmkegels 21, so dass die Flächen beider Elemente parallel verlaufen. Die Klemmhülse 23 hat eine trichterförmige Öffnung 22, durch welche die Litze 29 eines Kabels 30 eingeführt werden kann (Fig. 3). Auf der Aussenseite des Buchsenkörpers 11 und der Klemmhülse 23 ist jeweils eine Schlüsselweite 17 bzw. 25 (17' in Fig. 4, 5) angefräst, so dass die Klemmverbindung 26 aus Klemmhülse 23 und Klemmkegel 21 mittels Gabelschlüsseln bzw. unter Zuhilfenahme eines Drehmomentschlüssels auf einfache Weise definiert angezogen werden kann. Im Mittelbereich der Klemmhülse sind zwei gegenüberliegende Sichtlöcher 24 vorgesehen, durch die hindurch das Einschieben der Litze 29 beim Konfektionierungsvorgang beobachtet und optisch kontrolliert werden kann. Buchsenkörper 11 und Klemmhülse 23 bestehen vorzugsweise aus Messing und sind galvanisch versilbert. Der Innendurchmesser des zweiten Abschnitts 20b der Klemmkontur 20 beträgt - wenn die Buchse 10 für Literquerschnitte von 50-70 mm² ausgelegt ist - etwa 12 mm.

In Fig. 3 ist in einer Art Momentaufnahme ein Schritt bei der mehrere Schritte umfassenden Konfektionierung dargestellt. Zur Konfektionierung wird zunächst am Ende des Kabels 30 über eine vorgegebene Länge durch Entfernen der Isolierung die Litze 29 freigelegt. Dann wird die Klemmverschraubung für die Aufnahme der Litze 29 dadurch vorbereitet, dass die Klemmhülse 23 bis zum Markierungseinstich 27 auf den Kontaktkörper 28 aufgeschraubt wird, wie dies in Fig. 3 dargestellt ist. Befindet sich die Klemmhülse 23 in der vorgeschriebenen Position wird die Litze 29 entlang der Achse 33 durch die trichterförmige Öffnung 22 in der Klemmhülse 23 eingeführt und soweit eingeschoben, dass die Einzeldrähte durch die Sichtlöcher 24 gut sichtbar sind (Fig. 3). Wird die Klemmhülse nun weiter aufgeschraubt, werden die zwischen der Klemmkontur 20 und dem Klemmkegel 21 befindlichen Einzeldrähte der Litze mitgenommen und bleiben - wen die Verschraubung ordnungsgemäss verläuft - in den Sichtlöchern 24 sichtbar. Im letzten Stadium der Verschraubung werden die Enden der Einzeldrähte von dem Einstich 19 aufgenommen. Der Einstich 19 stellt ausreichend Platz zur Verfügung, damit die Einzeldrähte nicht in den Gewindebereich 18 eindringen und dort den Verschraubungsvorgang behindern.

Die Verschraubung erfolgt vorzugsweise mittels eines Drehmomentschlüssels, der an der Schlüsselweite 17 bzw. 17' angesetzt wird. Gekontert wird mit einem Gabelschlüssel an der Schlüsselweite 25. Die parallele Ausrichtung der Klemmflächen des Klemmkegels 21 und des Abschnitts 20a der Klemmkontur im Zusammenhang mit den Durchmesserverhältnissen (lichte Weite w der Klemmkontur 20 kleiner als der maximale Aussendurchmesser des Klemmkegels 21) sorgt dafür, dass die Einzeldrähte der Litze 29 über eine grosse Fläche gleichmässig belastet werden. Dadurch wird einerseits eine hohe Haltekraft erreicht; andererseits werden Beschädigungen der Einzeldrähte sicher vermieden. Zusätzlich können die Kanten des Abschnitts 20a abgerundet werden, um auch dort jede Kerbwirkung auszuschliessen.

In den Fig. 4 und 5 sind zwei beispielhafte Klemmverschraubungen für kleinere Leiterquerschnitte (25-35 mm²) wiedergegeben, die im Klemmbereich in gleicher Weise aufgebaut sind, wie das Ausführungsbeispiel aus Fig. 1. Beim Beispiel der Fig. 4 ist der Kontaktkörper als Stecker 31 ausgebildet. Beim Beispiel der Fig. 5 ist der Kontaktkörper als Buchse 32 ausgeführt, die im Inneren mit einer ringförmigen Kontaktlamelle 33 bekannter Bauart ausgestattet ist.

Sollen insbesondere Kabel mit mechanisch empfindlichen fein- und feinstdrähtigen Leitern angeschlossen werden, empfiehlt es sich, ein Kabelanschlusssystem gemäss Fig. 6 zu verwenden. Bei der in Fig. 6 gezeigten Ausführungsform der Erfindung wird in der Klemmhülse 23 eine Klemmkontur 20' eingesetzt, die wiederum zwei Abschnitte 20a' und 20b' umfasst. Der zweite Abschnitt 20b' entspricht dem Abschnitt 20b aus Fig. 3. Der erste Abschnitt 20a' hat eine leicht (konvex) abgerundete Kontur, die im Mittel annähernd parallel zur Kegelfläche des Klemmkegels 21 verläuft. Durch die leichte Rundung wird eine gegenüber einer Kante "weiche" und grossflächige Klemmung erreicht, die sich speziell für empfindliche Einzeldrähte der Litze 29 eignet. Besonders günstig ist in dieser Hinsicht auch der kantenlose Übergang zwischen dem ersten Abschnitt 20a' und dem zweiten Abschnitt 20b'.

Insgesamt ergibt sich mit der Erfindung ein Kabelanschlusssystem, welches sich dadurch auszeichnet, dass
- kein Spezialwerkzeug erforderlich ist,
- die Verschraubung wieder gelöst werden kann, d.h., die Klemmverschraubung wiederverwendet werden kann,
- es bis zu den grössten am Markt erhältlichen Leiterquerschnitten anwendbar ist,
- es einfach zu handhaben ist, und
- es zeit- und damit kostensparend eingesetzt werden kann.

### BEZUGSZEICHENLISTE

- 10: Buchse
- 11: Buchsenkörper
- 12,33: Kontaktlamelle
- 13: Federbolzen
- 14: Lochmutter
- 15: Druckfeder
- 16: O-Ring
- 17,17',25: Schlüsselweite
- 18: Gewindebereich
- 19: Einstich
- 20,20': Klemmkontur
- 20a,20b: Abschnitt (Klemmkontur)
- 20a',20b': Abschnitt (Klemmkontur)
- 21: Klemmkegel
- 22: Öffnung (trichterförmig)
- 23: Klemmhülse
- 24: Sichtloch
- 26: Klemmverschraubung
- 27: Markierungseinstich
- 28: Kontaktkörper
- 29: Litze
- 30: Kabel
- 31: Stecker
- 32: Buchse
- 33: Achse
- w: lichte Weite (Klemmkontur)

## Patentansprüche

1. Kabelanschlusssystem, umfassend einen Kontaktkörper (11, 28, 31, 32), welcher an einer Kabelanschlussseite erste Mittel (18,..,27) zum Herstellen einer lösbaren elektrischen und mechanischen Verbindung mit dem Ende eines Kabels (30) aufweist, und an einer Kontaktseite zur Vermittlung eines elektrischen Kontaktes, insbesondere eines Steckkontaktes, ausgebildet ist, wobei die ersten Mittel ein am Kontaktkörper (11, 28, 31, 32) angeformtes, sich entlang einer Achse (33) zum Kabelende hin verjüngendes, im wesentlichen rotationssymmetrisches, zentrales Klemmelement (21) sowie eine das Klemmelement (21) konzentrisch umgebende Klemmhülse (23) umfassen, welche mit dem Kontaktkörper (11, 28, 31, 32) in Achsrichtung verschraubbar ist und eine innenliegende, im wesentlichen rotationssymmetrische Klemmkontur (20; 20a, 20b; 20'; 20a', 20b') aufweist, derart, dass beim Verschrauben der Klemmhülse (23) und des Klemmelements (21) eine in den Zwischenraum zwischen Klemmelement (21) und der Klemmkontur (20; 20a, 20b; 20', 20a', 20b') eingeführte Litze (29) eines anzuschliessenden Kabels (30) beklemmt wird, wobei das Klemmelement als Klemmkegel (21) ausgebildet ist, die Klemmkontur (20, 20') einen ersten Abschnitt (20a, 20a') umfasst, in welchem die Begrenzungsfläche der Klemmkontur (20, 20') näherungsweise parallel zur Kegelfläche des Klemmkegels (21) verläuft, und die lichte Weite (w) der Klemmhülse (23) im Bereich der Klemmkontur (20, 20') kleiner ist als der maximale Aussendurchmesser des Klemmkegels (21), **dadurch gekennzeichnet, dass** in der Klemmhülse (23) wenigstens ein Sichtloch (24) vorgesehen ist, durch welches das Einschieben der Litze (29) in die Klemmzone zwischen Klemmkegel (21) und Klemmkontur (20, 20') optisch kontrollierbar ist.

2. Kabelanschlusssystem nach Anspruch 1, **dadurch gekennzeichnet, dass** in der Klemmhülse (23) zwei gegenüberliegende Sichtlöcher (24) vorgesehen sind.

3. Kabelanschlusssystem nach Anspruch 1 oder 2, **dadurch gekennzeichnet, dass** auf der dem Kabel (30) abgewandten Seite des Klemmkegels (21) ein Markierungseinstich (27) angeordnet ist, bis zu welchem die Klemmhülse (23) auf den Kontaktkörper (11, 28, 31, 32) aufgeschraubt werden muss, bevor die Litze (29) des Kabels (30) in die Klemmzone zwischen Klemmkegel (21) und Klemmkontur (20, 20') eingeschoben wird.

4. Kabelanschlusssystem nach einem der Ansprüche 1 bis 3, **dadurch gekennzeichnet, dass** die Begrenzungsfläche der Klemmkontur (20) im ersten Abschnitt (20a) parallel zur Kegelfläche des Klemmkegels (21) verläuft.

5. Kabelanschlusssystem nach einem der Ansprüche 1 bis 4, **dadurch gekennzeichnet, dass** die Begrenzungsfläche der Klemmkontur (20') im ersten Abschnitt (20a') eine leichte Rundung aufweist.

6. Kabelanschlusssystem nach einem der Ansprüche 1 bis 5, **dadurch gekennzeichnet, dass** auf der dem Kabel (30) abgewandten Seite des Klemmkegels (21) ein Gewindebereich (18) zum Aufschrauben der Klemmhülse (23) angeordnet ist, und dass zwischen dem Gewindebereich (18) und dem Klemmkegel (21) ein erster Einstich (19) zur Aufnahme der Litze (29) vorgesehen ist.

7. Kabelanschlusssystem nach einem der Ansprüche 1 bis 6, **dadurch gekennzeichnet, dass** am Kontaktkörper (11, 28, 31, 32) und an der Klemmhülse (23) Schlüsselweiten (17, 17', 25) zum Anziehen der Verschraubung mit einem definierten Drehmoment vorgesehen sind.

8. Kabelanschlusssystem nach einem der Ansprüche 1 bis 7, **dadurch gekennzeichnet, dass** der Kontaktkörper (11, 28, 31, 32) und die Klemmhülse (23) aus Metall hergestellt sind.

9. Kabelanschlusssystem nach Anspruch 8, **dadurch gekennzeichnet, dass** der Kontaktkörper (11, 28, 31, 32) und die Klemmhülse (23) aus Messing hergestellt und an der Oberfläche galvanisch versilbert sind.

10. Kabelanschlusssystem nach einem der Ansprüche 1 bis 9, **dadurch gekennzeichnet, dass** der Kontaktkörper an der Kontaktseite als Buchse (10, 32) oder als Stecker (31) ausgebildet ist.

## Claims

1. A cable connection system, comprising a contact body (11, 28, 31, 32) which has first means (18, ..., 27) on a cable connecting side for the purpose of producing a releasable electrical and mechanical connection with the end of a cable (30) and is designed on a contact side for the purpose of providing an electrical contact, in particular a plugging contact, the first means comprising an essentially rotationally symmetrical, central clamping element (21), which is integrally formed on the contact body (11, 28, 31, 32) and tapers along an axis (33) towards the cable end, and a clamping sleeve (23) which concentrically surrounds the clamping element (21), can be screwed to the contact body (11, 28, 31, 32) in the axial direction and has an inner, essentially rotationally symmetrical clamping contour (20; 20a, 20b; 20'; 20a', 20b') such that, when the clamping sleeve (23) and the clamping element (21) are screwed together, a stranded wire (29), which is inserted into the intermediate space between the clamping element (21) and the clamping contour (20; 20a, 20b; 20', 20a', 20b'), of a cable (30) to be connected is clamped, wherein the clamping element is in the form of a clamping cone (21), the clamping contour (20, 20') comprises a first section (20a, 20a') in which the limiting face of the clamping contour (20, 20') extends approximately parallel to the cone face of the clamping cone (21), and the clear width (w) of the clamping sleeve (23) in the region of the clamping contour (20, 20') is smaller than the maximum outer diameter of the clamping cone (21), **characterized in that** at least one viewing hole (24) is provided in the clamping sleeve (23), it being possible to visually check the insertion of the stranded wire (29) into the clamping zone between the clamping cone (21) and the clamping contour (20, 20') through said viewing hole (24).

2. The cable connection system as claimed in claim 1, **characterized in that** two opposite viewing holes (24) are provided in the clamping sleeve (23).

3. The cable connection system as claimed in claim 1 or 2, **characterized in that** a marker recess (27) is arranged on that side of the clamping cone (21) which faces away from the cable (30), it being necessary for the clamping sleeve (23) to be screwed onto the contact body (11, 28, 31, 32) up to this marker recess (27) before the stranded wire (29) of the cable (30) is inserted into the clamping zone between the clamping cone (21) and the clamping contour (20, 20').

4. The cable connection system as claimed in one of the claims 1 to 3, **characterized in that** the limiting face of the clamping contour (20) in the first section (20a) extends parallel to the cone face of the clamping cone (21).

5. The cable connection system as claimed in one of the claims 1 to 4, **characterized in that** the limiting face of the clamping contour (20') has a slightly rounded section in the first section (20a').

6. The cable connection system as claimed in one of claims 1 to 5, **characterized in that** a thread region (18) is arranged on that side of the clamping cone (21) which faces away from the cable (30), for the purpose of screwing on the clamping sleeve (23), and **in that** a first recess (19) is provided between the thread region (18) and the clamping cone (21) for the purpose of accommodating the stranded wire (29).

7. The cable connection system as claimed in one of claims 1 to 6, **characterized in that** widths across the flats (17, 17', 25) are provided on the contact body (11, 28, 31, 32) and on the clamping sleeve (23) for the purpose of tightening the screw connection with a defined torque.

8. The cable connection system as claimed in one of claims 1 to 7, **characterized in that** the contact body (11, 28, 31, 32) and the clamping sleeve (23) are produced from metal.

9. The cable connection system as claimed in claim 8, **characterized in that** the contact body (11, 28, 31, 32) and the clamping sleeve (23) are produced from brass and are provided with a silver plating on the surface.

10. The cable connection system as claimed in one of claims 1 to 9, **characterized in that** the contact body is in the form of a socket (10, 32) or a plug (31) on the contact side.

## Revendications

1. Système de connexion de câble comprenant un corps de contact (11, 28, 31, 32), qui présente, sur un côté de connexion de câble, des premiers moyens (18, ..., 27) pour établir une connexion mécanique et électrique détachable à l'extrémité d'un câble (30), et qui est réalisé au niveau d'un côté de contact pour permettre un contact électrique, notamment un contact d'enfichage, les premiers moyens comprenant un élément de serrage central (21) formé sur le corps de contact (11, 28, 31, 32), se rétrécissant le long d'un axe (33) jusqu'à l'extrémité du câble, essentiellement symétrique en rotation, ainsi qu'une douille de serrage (23) entourant concentriquement l'élément de serrage (21), laquelle peut être vissée dans la direction axiale avec le corps de contact (11, 28, 31, 32) et présente un contour de serrage interne (20 ; 20a, 20b ; 20' ; 20a', 20b') essentiellement symétrique en rotation, de telle sorte que lors du vissage de la douille de serrage (23) et de l'élément de serrage (21), un toron (29) d'un câble (30) à connecter, introduit dans l'espace intermédiaire entre l'élément de serrage (21) et le contour de serrage (20 ; 20a, 20b ; 20' ; 20a', 20b'), soit serré, l'élément de serrage étant réalisé en tant que cône de serrage (21), le contour de serrage (20, 20') comprenant une première portion (20a, 20a') dans laquelle la surface de limitation du contour de serrage (20, 20') s'étend approximativement parallèlement à la surface conique du cône de serrage (21), et le diamètre intérieur (w) de la douille de serrage (23) dans la région du contour de serrage (20, 20') étant inférieur au diamètre extérieur maximal du cône de serrage (21), **caractérisé en ce que** dans la douille de serrage (23) est prévu au moins un trou de regard (24) à travers lequel on peut contrôler optiquement l'insertion du toron (29) dans la zone de serrage entre le cône de serrage (21) et le contour de serrage (20, 20').

2. Système de connexion de câble selon la revendication 1, **caractérisé en ce que** deux trous de regard (24) opposés sont prévus dans la douille de serrage (23).

3. Système de connexion de câble selon la revendication 1 ou 2, **caractérisé en ce que** du côté du cône de serrage (21) opposé au câble (30) est pratiquée une encoche de marquage (27) jusqu'à laquelle la douille de serrage (23) doit être vissée sur le corps de contact (11, 28, 31, 32) avant que le toron (29) du câble (30) ne soit enfoncé dans la zone de serrage entre le cône de serrage (21) et le contour de serrage (20, 20').

4. Système de connexion de câble selon l'une quelconque des revendications 1 à 3, **caractérisé en ce que** la surface de limitation du contour de serrage (20) dans la première portion (20a) s'étend parallèlement à la surface conique du cône de serrage (21).

5. Système de connexion de câble selon l'une quelconque des revendications 1 à 4, **caractérisé en ce que** la surface de limitation du contour de serrage (20') dans la première portion (20a') présente un léger arrondissement.

6. Système de connexion de câble selon l'une quelconque des revendications 1 à 5, **caractérisé en ce que** du côté du cône de serrage (21) opposé au câble (30) est disposée une région filetée (18) pour le vissage de la douille de serrage (23), et **en ce qu'**entre la région filetée (18) et le cône de serrage (21) est prévue une première encoche (19) pour recevoir le toron (29).

7. Système de connexion de câble selon l'une quelconque des revendications 1 à 6, **caractérisé en ce que** des surplats (17, 17', 25) pour serrer le vissage avec un couple défini sont prévus sur le corps de contact (11, 28, 31, 32) et sur la douille de serrage (23).

8. Système de connexion de câble selon l'une quelconque des revendications 1 à 7, **caractérisé en ce que** le corps de contact (11, 28, 31, 32) et la douille de serrage (23) sont fabriqués en métal.

9. Système de connexion de câble selon la revendication 8, **caractérisé en ce que** le corps de contact (11, 28, 31, 32) et la douille de serrage (23) sont fabriqués en laiton et sont dotés d'un placage d'argent galvanique sur la surface.

10. Système de connexion de câble selon l'une quelconque des revendications 1 à 9, **caractérisé en ce que** le corps de contact est réalisé sur le côté de contact sous forme de douille (10, 32) ou de fiche (31).
